# EUROPÄISCHE PATENTSCHRIFT

(11) **EP 2 399 801 B1**
(45) Veröffentlichungstag und Bekanntmachung des Hinweises auf die Patenterteilung: **24.04.2013**
(21) Anmeldenummer: 11005145.5
(22) Anmeldetag: 24.06.2011
(51) Int. Cl.: B61K 7/02, B61K 7/20

(54) **Radvorleger für Schienenfahrzeuge**
Wheel chocks for rail vehicles
Cale de blocage pour chemins de fer

(30) Priorität: 24.06.2010 DE 102010024908
(43) Veröffentlichungstag der Anmeldung: 28.12.2011
(73) Patentinhaber: Klose GmbH, 49492 Westerkappeln (DE)
(72) Erfinder: Klose, Helmut, 49492 Westerkappeln (DE)
(74) Vertreter: Hauck Patent- und Rechtsanwälte

(56) Entgegenhaltungen:
- DE-C1- 3 817 255
- FR-A1- 2 407 109
- GB-A- 2 048 404
- US-A- 874 349
- US-A- 1 850 446
- US-A- 4 080 904

## Beschreibung

Die Erfindung bezieht sich auf einen Radvorleger für Schienenfahrzeuge nach Patentanspruch 1.

Radvorleger für Schienenfahrzeuge dienen dazu, ein Fahrzeug mit einer geeigneten bremsenden bzw. haltenden Vorkehrung an einer Position auf einem Gleis zu halten. In diesem Zusammenhang sind sogenannte Hemmschuh bekannt, die auf die Fahrschienen aufgelegt werden und auf deren Zunge ein Rad des Fahrzeugs auffährt und dadurch eine starke Reibung gegenüber der Fahrschiene erzeugt. Radvorleger werden daher vor allen Dingen in Rangieranlagen verwendet, um in den Gleisen an bestimmten Positionen Zugabläufe zu bremsen. Ferner dienen sie als Sicherung stehender Wagengruppen, zum Beispiel auch als Windsicherung.

Aus US 4 080 904 A ist ein Radvorleger für Schienenfahrzeuge bekannt, bei dem Stoppelemente zur Arretierung von Rädern eines Schienenfahrzeugs zwischen einer Freiposition und einer Stoppposition verstellbar sind. Die Betätigung zum Verstellen der Stoppelemente erfolgt mittels hydraulischer Zylinder.

Der Erfindung liegt die Aufgabe zugrunde, einen Radvorleger für Schienenfahrzeuge zu schaffen, welcher durch ein auflaufendes Fahrzeug betätigt werden kann.

Diese Aufgabe wird durch die Merkmale des Patentanspruchs 1 gelöst.

Bei dem erfindungsgemäßen Radvorleger ist ein Brems- oder Stoppelement zwischen einer Brems- und Stoppposition, in der es mit einem Rad des Schienenfahrzeugs haltend oder bremsend in Eingriff bringbar ist und einer neben einer Fahrschiene liegenden Freiposition bewegbar gelagert. Ein Betätigungselement ist neben dem Kopf der Fahrschiene, jedoch unterhalb der Kopfoberseite beweglich gelagert und in eine angechobene Position vorbelastet. Es ist vom Spurkranz des Fahrzeugrades in eine untere Position verstellbar ist. Zwischen dem Betätigungselement und dem Brems- oder Stoppelement ist ein Getriebe so angeordnet und ausgebildet, dass das Brems- oder Stoppelement in die angehobene Position bewegt wird, wenn der Spurkranz das Betätigungselement nach unten verstellt.

Die Erfindung betrifft somit einen klappbaren Radvorleger, dessen Besonderheit es ist, dass er nach dem Überfahren vor das erste oder zweite nachfolgende Rad geklappt werden kann. Die Betätigung durch das zweite Rad kann unter Umständen erforderlich sein, wenn vor dem führenden Radsatz am Fahrzeug Bauteile angeordnet sind, die mit dem Radvorleger kollidieren würden, wie das etwa bei Sandstreueinrichtungen der Fall sein kann.

Der Antrieb des kippbaren Radvorlegers kann automatisch oder über das überfahrende Rad oder motorisch, pneumatisch oder hydraulisch erfolgen. In einer Ausgestaltung der Erfindung ist dazu vorgesehen, dass das Betätigungselement eine parallel zum Schienenkopf verlaufende Schaltkufe ist, die über parallele Lenker an einer Grundplatte im Schienenfußbereich angelenkt ist und die Schaltkufe über einen der Lenker an eine Schubstange angelenkt ist, wobei die Schubstange am Brems- oder Stoppelement angelenkt ist um das Brems- oder Stoppelement um eine horizontale Achse zu verschwenken. In diesem 7usammenhang sieht eine weitere Ausgestaltung der Erfindung vor, dass das Brems- oder Stoppelement als doppelarmiger Hebel ausgebildet ist mit einem Brems- oder Stopparm und einem Betätigungsarm und die Schubstange am Betätigungsarm des Hebels angelenkt ist.

Nach einer weiteren Ausgestaltung der Erfindung kann das Brems- oder Stoppelement so ausgebildet sein, dass es nach Betätigung in seiner angehobenen Position gehalten wird. Dies kann zum Beispiel dadurch geschehen, dass es durch sein Eigengewicht in der angehobenen Position gehalten wird, Es ist auch denkbar das Brems- oder Stoppelement so auszulegen, dass es durch sein Eigengewicht aus der angehobenen in die abgesenkte Position verstellbar ist.

Nach einer weiteren Ausgestaltung der Erfindung kann das Brems- oder Stoppelement über einen Lagerbock am Schienenfuß befestigt sein.

Nach einer anderen Ausgestaltung der Erfindung ist das Brems- oder Stoppelement um eine zwischen den Fahrschienen liegende Achse parallel zu den Fahrschienen schwenkbar gelagert. Das Betätigungselement kann über eine geeignete Getriebeeinrichtung mit dem quer verschwenkbaren Brems- oder Stoppelement gekoppelt sein, um ein Kippen zu bewerkstelligen. In einer weiteren Ausgestaltung der Erfindung hierzu weist das Brems- oder Stoppelement einen mit der zweiten Welle verbundenen Schwenkhebel auf, an dessen Ende ein Anschlagelement angebracht ist, das in Brems- oder Stoppstellung den Schienenkopf von oben übergreift. Das Lagerelement kann einen Bremsschuh steckbar so aufnehmen, dass ein auffahrendes Rad den Bremsschuh erfasst und mitnimmt. Alternativ kann das Lagerelement oder ein bremsschuhähnliches Element auf einer Platte schwenkbar gelagert sein, die mit Bremsschienen zwischen den Fahrschienen bremsend verbunden ist, beispielsweise über ein mit den Bremsschienen verbundenes Bremselement. Beim Erfassen des Lagerelement bzw, des Stopp- oder Bremselements wird die Platte bremsend auf den Bremsschienen mitgenommen und bewirkt hierdurch die Stoppwirkung für das Schienenfahrzeug. Statt eines Bremselements kann auch eine Pufferanordnung vorgesehen werden, gegen die die verschobene Platte oder ein darauf angeordnetes Anschlagelement stößt.

Wie bereits erwähnt, kann der kippbare Radvorleger auch hydraulisch, elektrisch oder pneumatisch angetrieben werden, wobei die Betätigung des Antriebs über das Betätigungselement erfolgt, das vom Spurkranz des Rades erfasst wird.

Die Erfindung wird nachfolgend anhand von in Zeichnungen dargestellten Ausführungsbeispielen näher erläutert.
Fig. 1 zeigt die Seitenansicht eines Radvorlegers nach der Erfindung an einem auflaufenden Rad.
Fig. 2 zeigt in Seitenansicht schematisch eine Betätigung des Radvorlegers im unbetätigten und betätigten Zustand.
Fig. 3 zeigt ein Stoppelement des Radvorlegers nach Fig.1.
Fig. 4 zeigt eine ähnliche Anordnung wie Fig. l, jedoch bei einer umgekehrten Anordnung von Stoppelement und Betätigung.
Fig. 5 zeigt eine Endansicht der Betätigung des Stoppelements nach Fig. 4 sowie das Stoppelement selbst.
Fig. 6 zeigt eine ähnliche Anordnung wie Fig. 1, bei der das Stoppelement hinter der Betätigung angeordnet ist.
Fig. 7 zeigt die Betätigung für den Radvorleger nach Fig. 6 in betätigtem und unbetätigtem Zustand.
Fig. 8 zeigt das Stoppelement des Radvorlegers nach Fig. 6.
Fig. 9 zeigt in Endansicht schematisch eine andere Ausführungsform eines Radvorlegers nach der Erfindung.
Fig. 10 zeigt die Draufsicht auf den Radvorleger nach Fig. 9.
Fig. 11 zeigt die Seitenansicht des Radvorlegers nach Fig. 9.
Fig. 12 zeigt äußerst schematisch eine Betätigung für den Radvorleger nach den Fig. 9 bis 11 in Seitenansicht.
Fig. 13 zeigt die Darstellung nach Fig. 12 bei betätigtem Radvorleger.
Fig. 14 zeigt eine alternative Ausführungsform für den Radvorleger nach den Fig. 9 bis 13.
Fig. 15 zeigt den Radvorleger nach Fig. 14 in Seitenansicht.
Fig. 16 zeigt den Radvorleger nach Fig. 15 in Draufsicht.

In den Fig. 1 bis 6 ist eine Fahrschiene 10 für Schienenfahrzeuge zu erkennen, die üblicherweise auf Schwellen 12 verlegt ist. Das Rad eines Schienenfahrzeugs ist in Fig. 1 bis 14 angedeutet. In Fig. 4 sind zwei Radsätze bei 14a bzw. 14b angedeutet. In Fig. 6 ist wiederum ein einzelnes Rad bzw. ein Radsatz 14 angedeutet.

In Fig. 2 ist eine Bctätigungsanordnung für ein Stoppelement 18 angedeutet. Es weist eine Schubstange 20 auf sowie eine Schaltkufe 22, die mittels paralleler Lenker 24 an Lagerböcken 28 angelenkt ist. Die Lagerböcke 28 sind wie in Fig. 1 zu erkennen, am Fuß der Fahrschiene 10 befestigt. Die Schubstange 20 ist an einem kurzen Hebelarm des doppelarmigen Stoppelements 18 angelenkt. Die Schaltkufe 22 ist neben dem Schienenkopf so angeordnet, dass sie vom Spurkranz des Rades 14 betätigt wird. Dies lässt sich ganz gut in Fig. 5 erkennen.

Bevor das Rad 14 die Schaltkufe 22 erreicht, befindet sich das Stoppelement 18 unterhalb des Schienenkopfes. Wird hingegen die Schaltkufe 22 betätigt, schwenkt das Stoppclement 18 um eine horizontale Achse in die Stoppposition, wie dies in Fig. 4 und 5 dargestellt ist. Man erkennt, dass das Stoppelement 18 durch das voranlaufende Rad 14b betätigt wird und das nachfolgende Rad 14a an einem Weiterrollen hemmt.

Bei der Ausführungsform nach den Fig. 6 bis 8 ist die Schaltkufe 22 vor dem Stoppelement 18 angeordnet. Das Stoppelement wird daher bereits durch das erste Rad 14 in seine Stoppstellung gebracht, wenn es mit der Schaltkufe 22 in Kontakt tritt.

In den Fig. 9 bis 11 ist eine alternative Ausführungsform eines Radvorlegers nach der Erfindung angedeutet. Ein Lagerelement 30 ist an einem Hebel 32 angebracht, der in einem Gelenkpunkt 34 um eine horizontale Achse verschwcnkbar ist. Der Gelenkpunkt 34 ist fest mit einer Platte 36 verbunden, auf der auch die Fahrschiene 10 befestigt ist. Das Lagerelement 30 weist einen umgekehrt U-förmigen Abschnitt auf, der, wie in Fig. 9 dargestellt, den Schienenkopf übergreifen kann. In Fig. 9 ist in strichpunktierten Linien die Freigabestellung angedeutet. Zu diesem Zweck wird der Hebel 32 in Fig. 9 um annähernd 90 Grad nach innen geschwenkt, dass heißt zwischen die beiden Fahrschienen, von denen nur die eine dargestellt ist. Das Lagerelement 30 nimmt einen Hemmschuh 38 auf, das einen Griff 40 aufweist sowie eine Zunge 42. Beim Einschieben der Zunge 42 in das Lagerelement 30 wird eine Feder 44 im Lagerbauteil betätigt, wodurch die Zunge 42 klemmend im Lagerbauteil 30 gehalten ist. Kommt es zu einem Auflaufen eines Rades auf den Hemmschuh 38, wird dieser reibend bzw. bremsend aus dem Lagerbauteil 30 herausgeschoben. Dies ist in Fig. 11 durch gestrichelte Linien angedeutet.

In den Fig. 12 und 13 ist angedeutet, wie das Lagerbauteil 30 und zugehöriger Hemmschuh 38 betätigt werden können. Hierzu ist eine Schaltkufe 50 vorgesehen, die vom Spurkranz des Rades 52 betätigt wird. Die Schaltkufe 50 ist mittels zweier Lenker 54, 56, die am anderen Ende an festen Punkten angelenkt sind, gehalten. Mit dem Lenker 56 ist ein Winkelgetriebe 58 gekoppelt, das eine Welle 60 betätigt, die ihrerseits eine Verschwenkung des Lagerbauteils mit dem Hemmschuh bewirkt. Dies ist aus den Fig. 12 und 13 erkennbar. In Fig. 12 ist die Anordnung aus Lagerbauteil und Hemmschuh unterhalb des Schienenkopfes zwischen den Fahrschienen liegend angeordnet. In Fig. 13 wird die Schaltkufe 50 betätigt, und über die Welle 60 werden das Lagerbauteil 30 und der Hemmschuh 38 in die Bremsstellung gebracht.

Bei der Ausführungsform nach den Fig. 14 bis 16 ist innerhalb der Fahrschienen eine Anordnung von zwei Bremsschienen vorgesehen. In Fig. 14 ist eine Fahrschiene 10 gezeigt, wobei die innen liegende Bremsschiene mit 66 bezeichnet ist. Mit den Bremsschienen ist eine Platte 70 verbunden, und zwar verschiebbar. Auf der Bremsschiene 66 sitzt außerdem ein Bremselement 72. Die durch die Schaltkufe 22 betätigte Kinematik zur Verschwenkung eines Lagerbauteils 30 mit Hemmschuh 38 ist im Einzelnen nicht dargestellt, gleicht etwa der nach den Fig. 12 und 13. In Fig. 14 ist die Freigabestellung gezeichnet. In Fig. 15 ist eine Betätigung der Schaltkufe 22 angedeutet. Dadurch verschwenken das Lagerbauteil und der Hemmschuh 38 in eine Position auf der Fahrschiene, die in Fig. 15 hinter der Bremsschiene 66 liegt. Das auffahrende Rad des Fahrzeugs (nicht gezeigt) stößt gegen den Hemmschuh 38 an, dieser wird jedoch nicht wie bei der Ausführungsform nach den Fig. 9 bis 11 bewegt, sondern ist über die beschriebene Getriebeanordnung mit der Platte 70 fest verbunden, so dass die Platte 70 sich entlang den Bremsschienen 66 bewegen kann unter abbremsender Wirkung durch das Bremselement 72.

In Fig. 16 ist die auf den Bremsschienen 66 aufliegende Platte 70 mit einer Aussparung 80 versehen, in welche der Hemmschuh 38 in der abgeklappten Stellung (Fig. 14) eintauchen kann.

## Patentansprüche

1. Radvorleger für Schienenfahrzeuge, bei dem ein Brems- oder Stoppelement (18, 38) zwischen einer Brems- oder Stoppposition, in der es mit einem Rad (14, 14a, 14b, 52) des Schienenfahrzeugs haltend oder bremsend in Eingriff bringbar ist und einer neben einer Fahrschiene (10) liegenden Freiposition bewegbar gelagert ist und bei dem ein Betätigungselement zur Verstellung des Brems- oder Stoppelements (18, 38) vorgesehen ist, **dadurch gekennzeichnet, dass** das Betätigungselement neben dem Kopf der Fahrschiene (10), jedoch unterhalb der Kopfoberseite beweglich gelagert ist und in eine angehobene Position vorbelastet ist, in der es vom Spurkranz eines Fahrzeugrades (14, 14a, 14b, 52) in eine untere Position verstellbar ist und zwischen dem Betätigungselement und dem Brems- oder Stoppelement (18, 38) ein Getriebe so angeordnet und ausgebildet ist, dass das Brems- oder Stoppelement (18, 38) in die angehobene Position bewegt wird, wenn der Spurkranz das Betätigungselement nach unten bewegt.

2. Radvorleger nach Anspruch 1, **dadurch gekennzeichnet, dass** das Betätigungselement eine parallel zum Schienenkopf verlaufende Schaltkufe (22, 50) ist, die über parallele Lenker an einer Grundplatte im Schienenfußbereich angelenkt ist und die Schaltkufe (22, 50) über einen der Lenker an eine Schubstange (20) angelenkt ist, das Brems- oder Stoppelement (18, 38) um eine horizontale Achse quer zur Fahrschiene (10) gleisfest aber schwenkbar gelagert ist und die Schubstange (20) am Brems- oder Stoppelement (18, 38) angelenkt ist.

3. Radvorleger nach Anspruch 2, **dadurch gekennzeichnet, dass** das Brems- oder Stoppelement (18, 38) als doppelarmiger Hebel ausgebildet ist mit einem Brems- oder Stopparm und einem Betätigungsarm und die Schubstange (20) am Betätigungsarm des Hebels angelenkt ist

4. Radvorleger nach einem der Ansprüche 1 bis 3, **dadurch gekennzeichnet, dass** das Brems- oder Stoppelement (18, 38) so ausgebildet ist, dass es in seiner angehobenen Position gehalten ist.

5. Radvorleger nach einem der Ansprüche 1 bis 3, dadurch gekennzeichet, dass das Brems- oder Stoppelement (18, 38) durch Eigengewicht in seiner angehobenen Position gehalten ist.

6. Radvorleger nach einem der Ansprüche 2 bis 5, **dadurch gekennzeichnet, dass** die Grundplatte am Schienenfuß befestigt ist.

7. Radvorleger nach Anspruch 1, **dadurch gekennzeichnet, dass** ein Lagerbock für das Brems- oder Stoppelement (18, 38) am Schienenfuß befestigt ist.

8. Radvorleger nach Anspruch 1, **dadurch gekennzeichnet, dass** das Brems- oder Stoppelement (18, 38) um eine zwischen den Fahrschienen (10) liegende Achse parallel zu den Fahrschienen (10) schwenkbar gelagert ist.

9. Radvorleger nach Anspruch 2 und 8, **dadurch gekennzeichnet, dass** von einer Welle drehend betätigbar ist, die über ein Kegelradgetriebe mit einer zweiten Welle gekoppelt ist, mit der das Brems- oder Stoppelement (18, 38) am Schwenkpunkt drehfest verbunden ist.

10. Radvorleger nach Anspruch 9, **dadurch gekennzeichnet, dass** das Brems- oder Stoppelement (18, 38) einen mit der zweiten Welle verbundenen Schwenkhebel aufweist, an dessen Ende ein Anschlagelement angebracht ist, das in Brems- oder Stoppstellung den Schienenkopf von oben übergreift.

11. Radvorleger nach Anspruch 10, **dadurch gekennzeichnet, dass** das Lagerelement einen Bremsschuh steckbar so aufnimmt, dass ein auffahrendes Rad (14, 14a, 14b, 52) den Bremsschuh mitnimmt.

12. Radvorleger nach Anspruch 8, **dadurch gekennzeichnet, dass** das Anschlagelement einen Puffer lagert, vorzugsweise einen Hydraulikpuffer.

13. Radvorleger nach einem der Ansprüche 8 bis 12, **dadurch gekennzeichnet, dass** der Lagerbock mittels Klemmmitteln an einer Bremsschiene zwischen den Fahrschiene (10) verspannt ist.

14. Radvorleger nach Anspruch 13, **dadurch gekennzeichnet, dass** auf parallelen Bremsschienen eine Lageplatte für den Lagerbock reibschlüssig befestigt ist.

15. Radvorleger nach Anspruch 13 oder 14, **dadurch gekennzeichnet, dass** auf den Bremsschienen Bremselemente und/oder eine Pufferanordnung befestigt sind/ist.

16. Radvorleger nach Anspruch 1 oder 8, **dadurch gekennzeichnet, dass** eine elektrischer, hydraulischer oder pneumatischer Antrieb mit dem Brems- oder Stoppelement (18, 38) gekoppelt ist und das Betätigungselement den Antrieb betätigt.

## Claims

1. Wheel chocks for rail vehicles, in which a brake or stop element (18, 38) between a brake or stop position, in which it can be brought to engage with a wheel (14, 14a, 14b, 52) of the rail vehicle in a holding or braking manner and is moveably mounted in a free position lying next to a drive rail (10) and in which an actuation element is provided for adjusting the brake or stop element (18, 38), **characterized in that** the actuation element is moveably mounted next to the head of the drive rail (10), but below the head top side, and is prestressed into a raised position, in which it is adjustable by the flange of a vehicle wheel (14, 14a, 14b, 52) into a lower position and a gear is arranged and designed between the actuation element and the brake or stop element (18, 38) such that the brake or stop element (18, 38) is moved into the raised position when the flange moves the actuation element downwards.

2. The wheel chocks according to claim 1, **characterized in that** the actuation element is a switch runner (22, 50) running parallel to the rail head, which is linked via parallel guides on a base plate in the rail foot area and the switch runner (22, 50) is linked to a push rod (20) via a guide, the brake or stop element (18, 38) is mounted in a rail-fixed but pivotable manner around a horizontal axis diagonal to the drive rail (10) and the push rod (20) is linked to the brake or stop element (18, 38).

3. The wheel chocks according to claim 2, **characterized in that** the brake or stop element (18, 38) is designed as a dual-arm lever with a brake or stop arm and an actuation arm and the push rod (20) is linked to the actuation arm of the lever.

4. The wheel chocks according to one of claims 1 through 3, **characterized in that** the brake or stop element (18, 38) is designed such that it is held in its raised position.

5. The wheel chocks according to one of claims 1 through 3, **characterized in that** the brake or stop element (18, 38) is held in its raised position through its own weight.

6. The wheel chocks according to one of claims 2 through 5, **characterized in that** the base plate is fastened on the rail foot.

7. The wheel chocks according to claim 1, **characterized in that** a bearing support for the brake or stop element (18, 38) is fastened on the rail foot.

8. The wheel chocks according to claim 1, **characterized in that** the brake or stop element (18, 38) is swivel-mounted parallel to the drive rails (10) around an axis lying between the drive rails (10).

9. The wheel chocks according to claim 2 and 8, **characterized in that** they are rotatably actuatable by a shaft, which is coupled with a second shaft via a bevel gear, with which the brake or stop element (18, 38) is connected in a torque-proof manner at the swivel point.

10. The wheel chocks according to claim 9, **characterized in that** the brake or stop element (18, 38) has a pivoted lever connected with the second shaft, on the end of which a stop element is attached, which overlaps the rail head from above in the brake or stop position.

11. The wheel chocks according to claim 10, **characterized in that** the bearing element receives a brake shoe in a pluggable manner such that an advancing wheel (14, 14a, 14b, 52) takes along the brake shoe.

12. The wheel chocks according to claim 8, **characterized in that** the stop element mounts a bluffer, preferably a hydraulic buffer.

13. The wheel chocks according to one of claims 8 through 12, **characterized in that** the bearing support is tensioned between the drive rails (10) by clamping means on a rail brake.

14. The wheel chocks according to claim 13, **characterized in that** a position plate for the bearing support is fastened in a frictionally engaged manner on parallel rail brakes.

15. The wheel chocks according to claim 13 or 14, **characterized in that** brake elements and/or a buffer arrangement is/are fastened on the rail brakes.

16. The wheel chocks according to claim 1 or 8, **characterized in that** an electric, hydraulic or pneumatic drive is coupled with the brake or stop element (18, 38) and the actuation element actuates the drive.

## Revendications

1. Cale de blocage pour véhicules ferroviaires, dans laquelle un élément de freinage ou d'arrêt (18, 38) est monté mobile entre une position de freinage ou d'arrêt dans laquelle il peut être amené en prise de retenue ou de freinage avec une roue (14, 14a, 14b, 52) du véhicule ferroviaire et une position libre située à côté d'un rail de roulement (10), et dans laquelle est prévu un élément d'actionnement pour le réglage de l'élément de freinage ou d'arrêt (18, 38), **caractérisée en ce que** l'élément d'actionnement est monté mobile à côté du champignon du rail de roulement (10), mais en dessous de la face supérieure du champignon et est précontraint dans une position relevée, dans laquelle il est réglable par le boudin d'une roue de véhicule (14, 14a, 14b, 52) dans une position inférieure et entre l'élément d'actionnement et l'élément de freinage ou d'arrêt (18, 38) est agencé et configuré un engrenage, de telle sorte que l'élément de freinage ou d'arrêt (18, 38) est déplacé dans la position relevée, lorsque le boudin déplace l'élément d'actionnement vers le bas.

2. Cale de blocage selon la revendication 1, **caractérisée en ce que** l'élément d'actionnement est une bascule de manoeuvre (22, 50) s'étendant parallèlement au champignon de rail, laquelle est articulée via des bras oscillants parallèles sur une plaque de base dans la zone du patin du rail et la bascule de manoeuvre (22, 50) est articulée via un des bras oscillants au niveau d'une bielle (20), l'élément de freinage ou d'arrêt (18, 38) est monté fixe mais coulissant autour d'un axe horizontal transversal au rail de roulement (10) et la bielle (20) est articulée au niveau de l'élément de freinage ou d'arrêt (18, 38).

3. Cale de blocage selon la revendication 2, **caractérisée en ce que** l'élément de freinage ou d'arrêt (18, 38) se présente sous la forme d'un levier à deux bras avec un bras de freinage ou d'arrêt et un bras d'actionnement et la bielle (20) est articulée au niveau du bras d'actionnement du levier.

4. Cale de blocage selon une des revendications 1 à 3, **caractérisée en ce que** l'élément de freinage ou d'arrêt (18, 38) est conçu de telle manière qu'il est maintenu dans sa position relevée.

5. Cale de blocage selon une des revendications 1 à 3, **caractérisée en ce que** l'élément de freinage ou d'arrêt (18, 38) est maintenu par son propre poids dans sa position relevée.

6. Cale de blocage selon une des revendications 2 à 5, **caractérisée en ce que** la plaque de base est fixée sur le patin de rail.

7. Cale de blocage selon la revendication 1, **caractérisée en ce qu'**une chaise de palier pour l'élément de freinage ou d'arrêt (18, 38) est fixée sur le patin de rail.

8. Cale de blocage selon la revendication 1, **caractérisée en ce que** l'élément de freinage ou d'arrêt (18, 38) est monté de manière pivotante autour d'un axe situé entre les rails de roulement (10) parallèlement aux rails de roulement (10).

9. Cale de blocage selon les revendications 2 et 8, **caractérisée en ce qu'**elle peut être actionnée en rotation par un arbre qui est couplé par un engrenage conique à un second arbre auquel l'élément de freinage ou d'arrêt (18, 38) est relié solidaire en rotation au niveau du point de pivotement.

10. Cale de blocage selon la revendication 9, **caractérisée en ce que** l'élément de freinage ou d'arrêt (18, 38) présente un levier pivotant relié au second arbre, à l'extrémité duquel est monté un élément de butée qui recouvre par le haut le champignon de rail en position de freinage ou d'arrêt.

11. Cale de blocage selon la revendication 10, **caractérisée en ce que** l'élément de palier reçoit par emboîtement un sabot de frein, de sorte que le talonnage d'une roue (14, 14a, 14b, 52) entraîne le sabot de frein.

12. Cale de blocage selon la revendication 8, **caractérisée en ce que** l'élément de butée loge un tampon, de préférence un tampon hydraulique.

13. Cale de blocage selon une des revendications 8 12, **caractérisée en ce que** la chaise de palier est calée à l'aide de moyens de serrage sur un rail-frein entre les rails de roulement (10).

14. Cale de blocage selon la revendication 13, **caractérisée en ce qu'**une plaque d'appui pour la chaise de palier est fixée par friction sur des rails-freins parallèles.

15. Cale de blocage selon la revendication 13 ou 14, **caractérisée en ce que** des éléments de freinage et/ou un ensemble tampon est/sont fixés sur les rails-freins.

16. Cale de blocage selon la revendication 1 ou 8, **caractérisée en ce qu'**un mécanisme de commande électrique, hydraulique ou pneumatique est couplé à l'élément de freinage ou d'arrêt (18, 38) et l'élément d'actionnement actionne le mécanisme de commande.
